# EUROPÄISCHE PATENTSCHRIFT

(11) **EP 3 592 906 B1**
(45) Veröffentlichungstag und Bekanntmachung des Hinweises auf die Patenterteilung: **27.03.2024**
(21) Anmeldenummer: 18704416.9
(22) Anmeldetag: 19.01.2018
(51) Int. Cl.: E03C 1/084, E03C 1/086, E03C 1/02

(54) **ARMATUREN-AUSLAUFSET, ARMATURENANORDNUNG, VERWENDUNG EINES SANITÄREN EINSETZTEILS UND ARMATURENANORDNUNGS-SET**
OUTLET SET FOR SANITARY FITTING, SANITARY FITTING ASSEMBLY, USE OF A SANITARY INSERT AND SANITARY FITTING ASSEMBLY SET
JEU D'ÉVACUATION DE ROBINETTERIE, ENSEMBLE DE ROBINETTERIE, UTILISATION D'UNE PIÈCE D'INSERTION SANITAIRE ET JEU D'ENSEMBLE DE ROBINETTERIE

(30) Priorität: 10.03.2017 DE 202017101373 U
(43) Veröffentlichungstag der Anmeldung: 15.01.2020
(73) Patentinhaber: Neoperl GmbH, 79379 Müllheim (DE)
(72) Erfinder: VÖGELI, Thomas, 4416 Bubendorf (CH)
(74) Vertreter: Mertzlufft-Paufler, Cornelius
(86) Internationale Anmeldenummer: PCT/EP2018/051318
(87) Internationale Veröffentlichungsnummer: WO 2018/162134

(56) Entgegenhaltungen:
- EP-A1- 3 520 901
- DE-A1-102006 025 301
- DE-A1-102007 050 737
- DE-U1-202015 007 677
- US-A1- 2007 200 010

## Beschreibung

Die Erfindung betrifft ein Armaturen-Auslaufset mit einem sanitären Einsetzteil an einem Armaturenauslauf, wobei das Einsetzteil in ein Auslaufmundstück eingesetzt und das Auslaufmundstück an einem Armaturenteil befestigt ist.

Derartige Armaturen-Auslaufsets sind bekannt und werden zum Abschluss eines Armaturenauslaufs an einer Armatur verwendet, wodurch sich eine Armaturenanordnung ergibt.

Die Erfindung betrifft weiter eine Verwendung eines sanitären Einsetzteils an einem Armaturenauslauf, wobei das Einsetzteil in ein Auslaufmundstück eingesetzt und das Auslaufmundstück an einem Armaturenteil befestigt wird.

Derartige Armaturen-Auslaufsets und Armaturenanordnungen sind bekannt und werden beispielsweise eingesetzt, um eine angenehme Strahlform zu erzeugen. Die Einsetzteile neigen hierbei nach einiger Zeit zur Verunreinigung und müssen daher regelmäßig ausgetauscht werden, wenn sie in hygienisch sensiblen Einsatzgebieten, beispielsweise in Krankenhäusern, eingesetzt werden.

Eine gattungsgemäße Armaturenanordnung ist aus DE 10 2007 050737 A1 bekannt. Weitere Armaturen-Auslaufsets und Armaturenanordnungen sind in DE 20 2015 007677 U1 und DE 10 2006 025301 A1 offenbart.

Der Erfindung liegt die Aufgabe zugrunde, die Gebrauchseigenschaften einer Armaturenanordnung zu verbessern. Zur Lösung der Aufgabe sind erfindungsgemäß die Merkmale des Anspruchs 1 vorgesehen. Insbesondere wird somit bei einem Armaturen-Auslaufsetder eingangs beschriebenen Art zur Lösung der genannten Aufgabe erfindungsgemäß vorgeschlagen, dass das Einsetzteil in einer Einsetzrichtung so lang dimensioniert ist, dass es in Gebrauchsstellung aus einer Blickrichtung, die höher als das Auslaufmundstück angeordnet ist, sichtbar ist. Somit ist erreichbar, dass das eingesetzte Einsetzteil auch nach Montage von außen aus einer normalen Betrachtungsposition sichtbar bleibt. Es ist somit leicht erkennbar, welches Einsetzteil verbaut ist, ohne dass Spiegel oder dergleichen eingesetzt werden müssen. Ein Austausch ist somit einfach kontrollierbar, was die Gebrauchseigenschaften erhöht. Die Gebrauchsstellung ist hierbei häufig eine Ausrichtung des Einsetzteils, bei welchem ein geformter Strahl nach unten oder zumindest im Wesentlichen nach unten oder schräg nach unten abgegeben wird.

Die Erfindung ermöglicht somit, bei der Kontrolle der Einhaltung von regelmäßig durchzuführenden Hygienezyklen, bei denen die Einsetzteile auszutauschen sind, beispielsweise in Krankenhäusern oder dergleichen Einrichtungen mit hohen Hygieneanforderungen, auf den Einsatz geschulter Fachkräfte zu verzichten, das bisher erforderlich war. Es ist mit der Erfindung schnell überprüfbar, ob ein Tausch des Einsatzteils tatsächlich durchgeführt wurde, denn die Durchführung des Tauschs erkennt man sofort an einer für ein jeweiliges Hygieneintervall - beispielsweise eine Woche oder ein Monat - nicht passenden Farbe oder dergleichen optische Kennzeichnung. Durch die erfindungsgemäße Sichtbarkeit ist dies einfach und insbesondere ohne einen Ausbau des Einsetzteils überprüfbar. Somit sind Kosten, die für den Einsatz von Fachpersonal anfallen würden, einsparbar.

Bei einer Ausgestaltung der Erfindung kann vorgesehen sein, dass die Länge so dimensioniert ist, dass das Einsetzteil durch das Auslaufmundstück ragt und über einen abströmseitigen Abschluss des Auslaufmundstücks heraussteht. Somit ist ein Bereich des Einsetzteils auch dann sichtbar, wenn ein im Wesentlichen zylindrisches Auslaufmundstück verwendet wird.

Erfindungsgemäß ist vorgesehen, dass die Länge so dimensioniert ist, dass das Einsetzteil aus einer Blickrichtung von wenigstens 30° zur Horizontalen an einem abströmseitigen Abschluss, beispielsweise dem bereits erwähnten Abschluss, des Auslaufmundstücks sichtbar ist. Somit ist eine Sichtkontrolle aus einer üblichen Betrachterposition eines Verwenders einer Armatur ermöglicht. Bevorzugt ist ein Winkel von wenigstens 45° vorgesehen. Dies ermöglicht eine Sichtkontrolle des Einsetzteils auch aus einer Betrachterposition, die sehr nahe an und/oder über der Armatur angeordnet ist.

Das Einsetzteil definiert abströmseitig eine umlaufende Außenkante. Somit ist eine allseitige Sichtkontrolle unabhängig von einer Einbauorientierung möglich. Besonders günstig ist es, wenn das Einsetzteil eine im Wesentlichen ebene Abströmseite hat. Es sind somit herkömmliche Einsetzteile mit im Wesentlichen, also beispielsweise bis auf nicht fühlbare Erhebungen, oder vollständig ebener Stirnseite verwendbar.

Das Einsetzteil ist ein Strahl- und/oder Mengenregler. Somit sind Einsetzteile, bei denen eine Gefahr von Verschmutzungen hoch ist, mit der Erfindung auf regelmäßigen Austausch kontrollierbar.

Bei einer Ausgestaltung der Erfindung kann vorgesehen sein, dass das Auslaufmundstück aus Metall und/oder undurchsichtigem Kunststoff gefertigt ist. Es sind somit herkömmliche Auslaufmundstücke und/oder einfach fertigbare Auslaufmundstücke verwendbar.

Gemäß der Erfindung ist vorgesehen, dass ein Austausch-Einsetzteil vorhanden ist, mit welchem das Einsetzteil ersetzbar ist, wobei das Austausch-Einsetzteil zumindest in einem in Gebrauchsstellung von außen sichtbaren Bereich eine andere Farbe als das Einsetzteil hat. Gerade durch Farbcodes, die regelmäßig wechseln, kann ein vorgeschriebener Austausch einfach kontrolliert werden. Die Erfindung ermöglicht hier eine einfache Realisierung ohne größere konstruktive Umbauten beispielsweise an einem Armaturenkörper, an einem Auslaufmundstück und/oder an dem Einsetzteil.

Es ist somit erfindungsgemäß eine Armaturenanordnung mit einem ArmaturenAuslauf und einem Armaturen-Auslaufset, insbesondere wie zuvor beschrieben, bildbar.

Alternativ oder zusätzlich sind zur Lösung der genannten Aufgabe die Merkmale des nebengeordneten, auf eine Verwendung gerichteten Anspruchs vorgesehen. Insbesondere wird somit erfindungsgemäß zur Lösung der genannten Aufgabe bei der eingangs beschriebenen Verwendung vorgeschlagen, dass das Einsetzteil in einer Einsetzrichtung so lang dimensioniert ist, dass es in Gebrauchsstellung aus einer Blickrichtung, die zu einer Beobachterposition gehört, die höher als das Auslaufmundstück angeordnet ist, sichtbar ist. Eine Sichtkontrolle ist somit ohne optische Hilfsmittel aus einer normalen Betrachterposition in Bezug auf eine aufnehmende Armatur und ohne eine Demontage der Armatur möglich.

Bei einer Ausgestaltung der Erfindung kann vorgesehen sein, dass die Länge so dimensioniert ist, dass das Einsetzteil durch das Auslaufmundstück ragt und über einen abströmseitigen Abschluss des Auslaufmundstücks heraussteht. Es sind somit herkömmliche Auslaufmundstücke und/oder Auslaufmundstücke mit einfacher geometrischer Form verwendbar. Es sind so auch herkömmliche Einsetzteile mit verkürzten Auslaufmundstücken kombinierbar.

Gemäß der Erfindung ist vorgesehen, dass die Länge so dimensioniert ist, dass das Einsetzteil aus ein Blickrichtung von wenigstens 30°, besonders bevorzugt wenigstens 45°, zur Horizontalen an einem abströmseitigen Abschluss, insbesondere dem bereits erwähnten Abschluss, des Auslaufmundstücks sichtbar ist. Dies ermöglicht eine einfache Sichtkontrolle ohne Hilfsmittel aus vergleichsweise naher Betrachterposition schräg oberhalb des verbauten Einsetzteils.

Das Einsetzteil definiert abströmseitig eine umlaufende Außenkante und hat insbesondere eine im Wesentlichen ebene Abströmseite. Zusätzliche Aufbauten zur Sichtbarmachung sind verzichtbar.

Das Einsetzteil ist ein Strahl- und/oder Mengenregler. Es sind somit viele Anwendungsfälle, insbesondere ungedrosselte und/oder nicht mengengeregelte Strahlregler und/oder mengengeregelte und/oder gedrosselte Strahlregler, abdeckbar. Die Erfindung ist aber auch bei Strahlformern ohne zusätzliche Regelfunktionen einsetzbar.

Bei einer Ausgestaltung der Erfindung kann vorgesehen sein, dass das Auslaufmundstück aus Metall und/oder undurchsichtigem Kunststoff gefertigt ist. Es ist somit ein einfach herstellbares, häufig bereits vorhandenes Auslaufmundstück verwendbar.

Gemäß der Erfindung ist vorgesehen, dass das Einsetzteil als Austausch-Einsetzteil ein verbrauchtes Einsetzteil ersetzt, welches zumindest in einem in Gebrauchsstellung von außen sichtbaren Bereich eine andere Farbe hat. Eine Sichtkontrolle ist somit auch ohne Anleitung durchführbar, wenn eine vorgegebene oder vereinbarte Verwendung von Farbcodes pro Zeitabschnitt bekannt ist.

Zur Erfindung gehört somit ein erfindungsgemäßen Armaturenanordnungs-Set, insbesondere für eine Armaturenanordnung wie zuvor beschrieben und/oder nach einem der auf eine Armaturenanordnung gerichteten Ansprüche, mit einem Auslaufmundstück und wenigstens zwei Einsetzteile, die alternativ in das Auslaufmundstück einsetzbar sind und die in einem korrespondierenden Bereich, der jeweils in Gebrauchsstellung von außen sichtbar bleibt, unterschiedlich gefärbt sind. Bevorzugt ist eine erfindungsgemäße Verwendung, insbesondere wie zuvor beschrieben und/oder nach einem der auf eine Verwendung gerichteten Ansprüche, durchführbar. Hierbei kann eines der Einsetzteile beispielsweise als Austausch-Einsetzteil Verwendung finden.

Die Erfindung wird nun anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Ansprüche untereinander und/oder mit einzelnen oder mehreren Merkmalen des Ausführungsbeispiels.

Es zeigt:
- Fig. 1: ein erfindungsgemäßes Armaturen-Auslaufset mit einem sanitären Einsetzteil, Auslaufmundstück und Dichtring in Explosionsdarstellung,
- Fig. 2: die Anordnung nach Figur 1, zusammengebaut und in einer Schrägansicht von unterhalb des Auslaufmundstücks,
- Fig. 3: die Anordnung nach Fig. 2 in einem Längsschnitt,
- Fig. 4: die Anordnung nach Fig. 2 in einer Schrägansicht von unterhalb des Auslaufmundstücks und
- Fig. 5: eine erfindungsgemäße Armaturenanordnung.

Die Fig. 1 bis 4 zeigen ein sanitäres Einsetzteil 1 zum Einsetzen in eine erfindungsgemäße sanitäre Armaturenanordnung 5. Das Einsetzteil 1 kann beispielsweise als Strahlregler und/oder Mengenregler ausgebildet sein.

Das Einsetzteil 1 ist auf der Einströmseite 9 in ein Auslaufmundstück 2 eingesetzt. Das Auslaufmundstück 2 weist ein Gegengewinde 7 auf, das mit einem entsprechenden Gewinde 8 einer Armaturenanordnung 5 (Fig. 5) verschraubbar ist. Im Beispiel ist das Gegengewinde 7 als Außengewinde ausgebildet, währen das Gewinde 8 ein Innengewinde ist. Bei weiteren Ausführungsbeispielen kann das Gewinde 8 ein Außengewinde und das Gegengewinde 7 ein Innengwinde sein. Das Einsetzteil 1 ist auf der Einströmseite 9 in dem Auslaufmundstück 2 vollständig vertieft angeordnet, so dass ein einströmseitig aufgelegter Dichtring 3 zumindest teilweise radial von dem Auslaufmundstück 2 gehalten ist.

Das Einsetzteil 1 und das Auslaufmundstück 2 bilden somit ein erfindungsgemäßes Armaturen-Auslaufset 17, das auch den Dichtring 3 umfassend kann.

Auf der Abströmseite 10 ragt das Einsetzteil 1 erfindungsgemäß über das Auslaufmundstück 2 heraus, so dass ein hervorstehender Bereich 14 von außen auch aus einer erhöhten Beobachtungsposition 12 leicht sichtbar ist.

Die Fig. 5 zeigt nun einen Armaturenauslauf 11 als ein Armaturenteil einer erfindungsgemäßen Armaturenanordnung 5. Der Armaturenauslauf 11 weist ein Gewinde 8 auf, in das ein Auslaufmundstück 2 mit seinem Gegengewinde 7 eingeschraubt ist. In dem Auslaufmundstück 2 sind gemäß den Fig. 1 bis 4 ein Einsetzteil 1 und ein Dichtring 3 eingesetzt. Der Dichtring 3 wirkt dabei mit einer Dichtfläche 16 zusammen, um eine Dichtwirkung zu erzielen.

Dabei spielt es insbesondere eine Rolle, dass die Länge des Einsetzteils 1 so dimensioniert ist, dass es abströmseitig mit einem Bereich 14 über das Auslaufmundstück 2 heraussteht.

Der Vorteil besteht nun darin, dass das Einsetzteil 1 in Gebrauchsstellung aus einer Blickrichtung 12, die höher als das Auslaufmundstück 2 angeordnet ist, sichtbar ist. Insbesondere kann der Bereich 14 des Einsetzteils 1 soweit aus dem Auslaufmundstück 2 herausragen, dass er aus einer Blickrichtung 12 oder Beobachtungsposition sichtbar ist, die einen Winkel A von mindestens 20° gegenüber der Horizontalen 13, etwa zum Einsetzteil 1 oder zum abströmseitigen Abschluss 6 des Auslaufmundstücks 2 bildet. Dadurch kann zumindest der herausstehende Bereich 14 des Einsetzteils 1 erkannt oder gesehen werden, ohne dass sich ein Beobachter soweit bücken muss, dass er unter die Armaturenanordnung 5 blicken kann.

Daher kann es zweckmäßig sein, wenn das Einsetzteil 1 abströmseitig 10 so lang ist, dass es auch unter einem Winkel A von 30° und insbesondere unter einem Winkel A von 45° noch sichtbar ist. Zur Verbesserung der Sichtbarkeit des Einsetzteils 1 oder des überstehenden Bereichs 14, kann das Auslaufmundstück 2 am Außenumfang der Abströmseite 10 eine umlaufende Fase 15 oder Abschrägung aufweisen, die in etwa dem Winkel A der Beobachtungsrichtung 12 entspricht.

Dabei hängt die axiale Länge des Einsetzteils 1, oder des herausstehenden Bereichs 14, von der Gesamthöhe der Armaturenanordnung 5 und dem Betrachtungsabstand ab. Liegt der Armaturenauslauf 11 und damit das Auslaufmundstück 2 sehr tief über einem Waschbecken, ist die notwendige Länge des herausstehenden Bereichs 14 des Einsetzteils 1 länger als bei einer Armaturenanordnung 5, deren Armaturenauslauf 11 sehr weit über dem Waschbecken liegt. Das erfindungsgemäße Einsetzteil 1 kann daher auch in verschiedenen Längen angeboten sein, so dass eine passende Länge aus mehreren auswählbar ist.

Der ganze Vorteil der Erfindung kommt dann zum Tragen, wenn verschiedene Einsetzteile 1 oder zumindest der hervorstehende Bereich 14 in verschiedenen Farben ausgebildet ist.

Dadurch ist eine Verwendung möglich, bei der das Einsetzteil 1 als Austausch-Einsetzteil ein verbrauchtes Einsetzteil 1 ersetzt, welches zumindest in einem in Gebrauchsstellung von außen sichtbaren Bereich 14, bevorzugt über ein gesamten Grundkörper des Einsetzteils, eine andere Farbe hat.

Eine solche Verwendung bietet sich beispielsweise überall dort an, wo Einsetzteile 1 aus hygienischen Gründen regelmäßig getauscht werden. Durch die Verwendung von verschiedenen Farben kann so aus einer natürlichen Beobachtungsrichtung 12 und auf einfache Weise erkannt werden, ob ein Einsetzteil 1 bereits getauscht wurde. Wird das Einsetzteil 1 beispielsweise quartalsweise ersetzt, kann für jedes Quartal eine Farbe festgelegt werden. Steht ein Wechsel an, muss nur noch nach der Farbe geschaut werden. Es kann dann eine aufwändige Dokumentation der Tauschvorgänge entfallen, was eine Durchführung des Austauschs wesentlich vereinfacht und beschleunigt.

Aus den Zeichnungen ist noch ersichtlich, dass das Einsetzteil 1 an seiner Abströmsseite 10 eben ausgebildet ist. Diese Abströmsseite 10 wird somit radial durch eine umlaufende Außenkante 16 abgeschlossen. Diese Außenkante 16 ist selbst von schräg oben betrachtet von außen sichtbar.

Eine Armaturenanordnung 5 weist ein Armaturenteil 1 mit einem Gewinde 8 auf, in das ein Auslaufmundstück 2 eingeschraubt ist, wobei in das Auslaufmundstück 2 ein Einsetzteil 1 und ein Dichtring 3 eingesetzt sind. Das Einsetzteil 1 ist axial so lang ausgebildet, dass es auf der Abströmseite 10 ein Bereich 14 axial über das Auslaufmundstück 2 hervorsteht. Der hervorstehende Bereich 14 ist dadurch aus einer Beobachtungsposition 12 unter einem Winkel A sichtbar, der größer als 20° beträgt.

### Bezugszeichenliste

- 1: Einsetzteil
- 2: Auslaufmundstück
- 3: Dichtring
- 4: Dichtfläche
- 5: Armaturenanordnung
- 6: abströmseitiger Abschluss
- 7: Gegengewinde
- 8: Gewinde
- 9: Einströmseite
- 10: Abströmseite
- 11: Armaturenauslauf
- 12: Blickrichtung
- 13: Horizontale
- 14: herausstehender Bereich
- 15: Fase
- 16: Dichtfläche
- 17: Armaturen-Auslaufset

- A: Winkel

## Patentansprüche

1. Armaturenanordnung (5) mit einem Armaturenauslauf (11) und einem Armaturen-Auslaufset (17) mit einem sanitären Einsetzteil (1) zur Befestigung an einem Armaturenauslauf (11), wobei das Einsetzteil (1) in ein Auslaufmundstück (2) eingesetzt und das Auslaufmundstück (2) an dem Armaturenauslauf (11) befestigt ist, wobei das Auslaufmundstück (2) unmittelbar mit dem Armaturenauslauf (11) verbunden ist, wobei das Einsetzteil (1) ein Strahlregler und/oder Mengenregler ist und wobei das Einsetzteil (1) auf einer Einströmseite (9) in das Auslaufmundstück (2) unmittelbar eingesetzt ist, **dadurch gekennzeichnet,**
- **dass** eine Länge des Einsetzteils (1) in einer Einsetzrichtung so dimensioniert ist, dass eine umlaufende Außenkante des Einsetzteils (1) in Gebrauchsstellung aus einer Blickrichtung (12) von wenigstens 30° zur Horizontalen (13) an einem abströmseitigen Abschluss (6) des Auslaufmundstücks (2) sichtbar ist, wobei eine Betrachtungsposition höher als das Auslaufmundstück (2) angeordnet ist, und
- **dass** ein Austausch-Einsetzteil (1) vorhanden ist, mit welchem das Einsetzteil (1) ersetzbar ist, wobei das Austausch-Einsetzteil (1) zumindest in einem in Gebrauchsstellung von außen sichtbaren Bereich (14) eine andere Farbe als das Einsetzteil (1) hat.

2. Armaturenanordnung (5) nach Anspruch 1, **dadurch gekennzeichnet, dass** die Länge so dimensioniert ist, dass das Einsetzteil (1) durch das Auslaufmundstück (2) ragt und über einen abströmseitigen Abschluss (6) des Auslaufmundstücks (2) heraussteht.

3. Armaturenanordnung (5) nach einem der vorangehenden Ansprüche, **dadurch gekennzeichnet, dass** die Länge so dimensioniert ist, dass das Einsetzteil (1) aus einer Blickrichtung (12) von wenigstens 45° zur Horizontalen (13) an den oder einem abströmseitigen Abschluss (6) des Auslaufmundstücks (2) sichtbar ist.

4. Armaturenanordnung (5) nach einem der vorangehenden Ansprüche, **dadurch gekennzeichnet, dass** das Einsetzteil (1) abströmseitig eine im Wesentlichen ebene Abströmseite (10) hat.

5. Armaturenanordnung (5) nach einem der vorangehenden Ansprüche, **dadurch gekennzeichnet, dass** das Auslaufmundstück (2) aus Metall und/oder undurchsichtigem Kunststoff gefertigt ist.

6. Verwendung eines sanitären Einsetzteils (1) an einem Armaturenauslauf (11), wobei das Einsetzteil (1) in ein Auslaufmundstück (2) eingesetzt und das Auslaufmundstück (2) am Armaturenauslauf (11) befestigt wird, wobei eine Länge des Einsetzteils (1) in einer Einsetzrichtung so dimensioniert ist, dass eine umlaufende Außenkante des Einsetzteils (1) in Gebrauchsstellung aus einer Betrachtungsposition in einer Blickrichtung (12) von wenigstens 30° zur Horizontalen (13), an dem abströmseitigen Abschluss (6) des Auslaufmundstücks (2) sichtbar ist, wobei die Betrachtungsposition höher als das Auslaufmundstück (2) angeordnet ist, wobei das Auslaufmundstück (2) unmittelbar mit dem Armaturenauslauf (11) verbunden ist, wobei das Einsetzteil (1) ein Strahlregler und/oder Mengenregler oder ein Strahlformer ist, wobei das Einsetzteil (1) auf einer Einströmseite (9) unmittelbar in das Auslaufmundstück (2) eingesetzt ist und wobei das Einsetzteil (1) als Austausch-Einsetzteil ein verbrauchtes Einsetzteil (1) ersetzt, welches zumindest in einem in Gebrauchsstellung von außen sichtbaren Bereich (14) eine andere Farbe hat.

7. Verwendung nach Anspruch 6, **dadurch gekennzeichnet, dass** die Länge so dimensioniert ist, dass das Einsetzteil (1) durch das Auslaufmundstück (2) ragt und über einen abströmseitigen Abschluss (6) des Auslaufmundstücks (2) heraussteht.

8. Verwendung nach einem der vorangehenden Ansprüche 6 oder 7, **dadurch gekennzeichnet, dass** die Länge so dimensioniert ist, dass das Einsetzteil (1) aus einer Blickrichtung (12) von wenigstens 45° zur Horizontalen (13) an den oder einem abströmseitigen Abschluss (6) des Auslaufmundstücks (2) sichtbar ist.

9. Verwendung nach einem der vorangehenden Ansprüche 6 bis 8, **dadurch gekennzeichnet, dass** das Einsetzteil (1) abströmseitig eine im Wesentlichen ebene Abströmseite (10) hat.

10. Verwendung nach einem der vorangehenden Ansprüche 6 bis 9, **dadurch gekennzeichnet, dass** das Auslaufmundstück (2) aus Metall und/oder undurchsichtigem Kunststoff gefertigt ist.

## Claims

1. Sanitary fitting assembly (5) comprising a sanitary fitting outlet (11) and an outlet set (17) for a sanitary fitting comprising a sanitary insert (1) for fastening on a sanitary fitting outlet (11), wherein the insert (1) is inserted in an outlet nozzle (2) and the outlet nozzle (2) is fastened on the sanitary fitting outlet (11), wherein the outlet nozzle (2) is directly connected to the sanitary fitting outlet (11), wherein the insert (1) is a jet regulator and/or flow regulator and wherein the insert (1) is directly inserted in the outlet nozzle (2) on an inflow side (9), **characterized**
- **in that** a length of the insert (1) in an inserting direction is dimensioned such that, in the position for use, a peripheral outer edge of the insert (1) is visible from a viewing direction (12) of at least 30° to the horizontal (13) at an outlet-side termination (6) of the outlet nozzle (2), wherein a viewing position is arranged higher than the outlet nozzle (2),
and
- **in that** there is an exchange insert (1), with which the insert (1) can be replaced, wherein the exchange insert (1) is of a different colour than the insert (1), at least in a region (14) that is externally visible in the position for use.

2. Sanitary fitting assembly (5) according to Claim 1, **characterized in that** the length is dimensioned such that the insert (1) protrudes through the outlet nozzle (2) and projects beyond an outflow-side termination (6) of the outlet nozzle (2).

3. Sanitary fitting assembly (5) according to either of the preceding claims, **characterized in that** the length is dimensioned such that the insert (1) is visible from a viewing direction (12) of at least 45° to the horizontal (13) at the or an outflow-side termination (6) of the outlet nozzle (2).

4. Sanitary fitting assembly (5) according to one of the preceding claims, **characterized in that** the insert (1) has on the outflow side a substantially planar outflow side (10).

5. Sanitary fitting assembly (5) according to one of the preceding claims, **characterized in that** the outlet nozzle (2) is produced from metal and/or opaque plastic.

6. Use of a sanitary insert (1) on a sanitary fitting outlet (11), wherein the insert (1) is inserted in an outlet nozzle (2) and the outlet nozzle (2) is fastened on the sanitary fitting outlet (11), wherein a length of the insert (1) in an inserting direction is dimensioned such that, in the position for use, a peripheral outer edge of the insert (1) is visible from a viewing position in a viewing direction (12) of at least 30° to the horizontal (13) at the outlet-side termination (6) of the outlet nozzle (2), wherein the viewing position is arranged higher than the outlet nozzle (2), wherein the outlet nozzle (2) is directly connected to the sanitary fitting outlet (11), wherein the insert (1) is a jet regulator and/or flow regulator or a jet former, wherein the insert (1) is directly inserted in the outlet nozzle (2) on an inflow side (9) and wherein the insert (1) as an exchange insert, of a different colour at least in a region (14) that is externally visible in the position for use, replaces a used insert (1).

7. Use according to Claim 6, **characterized in that** the length is dimensioned such that the insert (1) protrudes through the outlet nozzle (2) and projects beyond an outflow-side termination (6) of the outlet nozzle (2).

8. Use according to either of the preceding Claims 6 and 7, **characterized in that** the length is dimensioned such that the insert (1) is visible from a viewing direction (12) of at least 45° to the horizontal (13) at the or an outflow-side termination (6) of the outlet nozzle (2).

9. Use according to one of the preceding Claims 6 to 8, **characterized in that** the insert (1) has on the outflow side a substantially planar outflow side (10).

10. Use according to one of the preceding Claims 6 to 9, **characterized in that** the outlet nozzle (2) is produced from metal and/or opaque plastic.

## Revendications

1. Dispositif de robinetterie (5) avec une sortie de robinet (11) et un kit de sortie de robinet (17) doté d'un insert sanitaire (1) à fixer sur une sortie de robinet (11), l'insert (1) étant inséré dans un embout de sortie (2) et l'embout de sortie (2) étant fixé sur une sortie de robinet (11), l'embout de sortie (2) étant relié directement à la sortie de robinet (11), l'insert (1) étant un régulateur de jet et/ou un régulateur de débit et l'insert (1) étant inséré directement dans l'embout de sortie (2) sur un côté d'admission (9), **caractérisé**
**en ce qu'**une longueur de l'insert (1) dans une direction d'insertion est dimensionnée de telle sorte qu'en position d'utilisation, un bord extérieur périphérique de l'insert (1) est visible depuis une direction d'observation (12) écartée d'au moins 30° par rapport à l'horizontale (13) au niveau d'une extrémité aval (6) de l'embout de sortie (2), une position d'observation étant plus haute que l'embout de sortie (2),
et **en ce qu'**il existe un insert de sortie de rechange (1) par lequel l'insert de sortie (1) peut être remplacé, lequel insert de sortie de rechange (1) à une couleur différente de l'insert de sortie (1) au moins dans une zone (14) visible de l'extérieur dans une position d'utilisation.

2. Dispositif de robinetterie (5) selon la revendication 1, **caractérisé en ce que** la longueur est dimensionnée de telle sorte que l'insert (1) traverse l'embout de sortie (2) et fait saillie au-delà d'une extrémité aval (6) de l'embout de sortie (2).

3. Dispositif de robinetterie (5) selon une des revendications précédentes, **caractérisé en ce que** la longueur est dimensionnée de telle sorte que l'insert (1) est visible depuis une direction d'observation (12) écartée d'au moins 45° par rapport à l'horizontale (13) au niveau d'une ou de l'extrémité aval (6) de l'embout de sortie (2).

4. Dispositif de robinetterie (5) selon une des revendications précédentes, **caractérisé en ce que** l'insert (1) possède du côté aval une face d'évacuation (10) sensiblement plane.

5. Dispositif de robinetterie (5) selon une des revendications précédentes, **caractérisé en ce que** l'embout de sortie (2) est fabriqué en métal et/ou en matière plastique opaque.

6. Utilisation d'un insert sanitaire (1) au niveau d'une sortie de robinet (11), l'insert (1) étant inséré dans un embout de sortie (2) et l'embout de sortie (2) étant fixé sur la sortie de robinet (11), une longueur de l'insert (1) dans une direction d'insertion étant dimensionnée de telle sorte qu'en position d'utilisation, un bord extérieur périphérique de l'insert (1) est visible depuis une direction d'observation (12) écartée d'au moins 30° par rapport à l'horizontale (13) au niveau de l'extrémité aval (6) de l'embout de sortie (2), la position d'observation étant plus haute que l'embout de sortie (2), l'embout de sortie (2) étant relié directement à la sortie de robinet (11), l'insert (1) étant un régulateur de jet et/ou un régulateur de débit, l'insert (1) étant inséré directement dans l'embout de sortie (2) sur un côté d'admission (9) et l'insert (1) remplaçant en tant qu'insert de rechange un insert usagé (1) qui a une couleur différente au moins dans une zone (14) visible de l'extérieur en position d'utilisation.

7. Utilisation selon la revendication 6, **caractérisée en ce que** la longueur est dimensionnée de telle sorte que l'insert (1) traverse l'embout de sortie (2) et fait saillie au-delà d'une extrémité aval (6) de l'embout de sortie (2).

8. Utilisation selon une des revendications 6 ou 7, **caractérisée en ce que** la longueur est dimensionnée de telle sorte que l'insert (1) est visible depuis une direction d'observation (12) écartée d'au moins 45° par rapport à l'horizontale (13) au niveau d'une ou de l'extrémité aval (6) de l'embout de sortie (2).

9. Utilisation selon une des revendications 6 à 8, **caractérisée en ce que** l'insert (1) possède du côté aval une face d'évacuation (10) sensiblement plane.

10. Utilisation selon une des revendications 6 à 9, **caractérisée en ce que** l'embout de sortie (2) est fabriqué en métal et/ou en matière plastique opaque.
